# DEMANDE DE BREVET EUROPEEN

(11) **EP 0 372 143 A1**
(43) Date de publication de la demande: **13.06.1990**
(21) Numéro de dépôt: 88403122.0
(22) Date de dépôt: 08.12.1988
(51) Int. Cl.: G04B 37/16, G04B 39/00

(54) **Montre**

(71) Demandeur: SOCIETE NOUVELLE CHAUMET SA, F-75001 Paris (FR)
(72) Inventeur: Rousseau, Xavier, F-75015 Paris (FR)
(74) Mandataire: Armengaud Ainé, Alain

(57) **Abrégé**

Montre caractérisée en ce qu'elle comporte au moins une griffe (12, 12′) amovible rapportée venant en saillie au dessus du verre (14), ladite griffe étant montée sur le boîtier (10).

## Description

La présente invention a pour objet une montre.

La recherche esthétique en matière de montres est une préoccupation commune à de nombreux joaillers et elle se traduit par la conception de montres présentant des formes attrayantes dont la réalisation présente souvent des difficultés techniques. C'est le cas de la montre objet de la présente invention. En effet, cette montre se distingue par des griffes d'aspect caractéristique qui viennent faire saille sur le verre de la montre. Il a donc fallu trouver des moyens permettent de réaliser cette montre car les solutions classiques ne permettent pas la mise en place d'un verre sur une telle montre lorsque de telles griffes font partie intégrante du boîtier.

En conséquence, cette invention a pour objet une montre caractérisée en ce qu'elle comporte au moins une griffe amovible rapportée venant en saillie au dessus du verre, ladite griffe étant montée sur le boîtier.

Selon un exemple de réalisation de la présente invention, la montre comporte plusieurs griffes en saillie au dessus du verre, ces griffes étant montées par paires sur une barrette conçue de façon à venir s'encastrer dans un logement prévu à cet effet dans le boîtier, ce logement étant de préférence ménagé dans la paroi périphérique dudit boîtier.

De préférence, l'ensemble constitué par une paire de griffes et sa barrette est muni de la barrette de fixation du bracelet de la montre.

D'autres caractéristiques et avantages de la présente invention ressortiront de la description faite ci-après en référence au dessin annexé qui en illustre un exemple de réalisation dépourvu de tout caractère limitatif. Sur le dessin :
La figure 1 est une vue en plan d'une montre selon la présente invention,
La figure 2 est une vue en élévation latérale de la figure 2, le boîtier de la montre et son verre ayant été représentés par un contour en traits mixtes,
La figure 3 est une vue similaire à la figure 2 représentant une paire de griffes détachées de la montre et
La figure 4 est une coupe selon IV-IV de la figure 3.

En se référant au dessin, on voit que la montre selon l'invention comporte de façon classique un boîtier 10 et un verre 14. Elle se caractérise par la présence d'une pluralité de griffes telles que 12, 12′ qui sont prévues sur le boîtier 10 et qui font saillie au dessus du verre 14. On conçoit que si les griffes 12, 12′ faisaient partie intégrante du boîtier 10, la mise en place du verre 14 se heurterait à des difficultés de montage difficilement surmontables. C'est la raison pour laquelle la présente invention prévoit que les griffes telles que 12, 12′ sont amovibles et comportent des moyens qui en permettent la fixation sur le corps du boîtier 10.

Dans l'exemple de réalisation représenté sur le dessin et qui n'a bien entendu aucun caractère limitatif, les griffes sont montées par paires 12-12, 12′-12′ selon un axe diamètral de la montre, leur montage étant réalisé sur une barrette telle que 16 (figures 3 et 4) qui vient s'encastrer dans un logement 18 prévu à cet effet sur la paroi périphérique extérieure du boîtier 16. Ce montage a été représenté à échelle agrandie sur la figure 4. Après introduction de la barrette 16 portant des griffes telles que 12, 12′ dans le logement 18, l'ensemble est maintenu à l'aide de tous moyens de fixation appropriés, par exemple à l'aide de vis 20, dont les têtes viennent se dissimuler dans des alésages prévus dans le boîtier, sous la face inférieure de ce dernier.

On obtient ainsi une montre à aspect tout à fait original, se caractérisant par la présence de griffes qui viennent faire saillie au dessus du boîtier, le montage des griffes sur le boîtier étant réalisé de façon simple et sans nuire à l'aspect esthétique de la montre étant donné que les moyens de fixation utilisés sont discrets et pratiquement invisibles.

Dans l'exemple de réalisation illustré par le dessin, l'ensemble constitué par les paires de griffes telles que 12 ou 12′ et leurs barrettes de fixation telles que 16, peut comporter en outre la barrette 22 ou 22′ sur laquelle est fixé la bracelet de la montre.

Il demeure bien entendu que la présente invention n'est pas limitée aux divers exemples de réalisation décrits et représentés ici, mais qu'elle en englobe toutes les variantes.

## Revendications

1- Montre caractérisée en ce quu'elle comporte au moins une griffe (12, 12′) amovible rapportée venant en saillie au dessus du verre (14), ladite griffe étant montée sur le boîtier (10).

2- Montre selon la revendication 1, caractérisée en ce qu'elle comporte plusieurs griffes (12, 12′) montées en saillie au dessus du verre (14), ces griffes étant prévues par paires et rendues solidaires d'une barrette (16) conçue de façon à venir s'encastrer dans un logement (18) prévu à cet effet dans le boîtier (10), des moyens de fixation maintenant la barrette dans son logement.

3- Montre selon l'une des revendications 1 ou 2, caractérisée en ce que ledit logement (18) est ménagé dans la paroi périphérique dudit boîtier (10).

4- Montre Selon l'une quelconque des revendications précédentes, caractérisée en ce que la fixation de chaque barrette (16) sur laquelle est montée une paire de griffes (12, 12′) est assurée à l'aide de vis (20) dont les têtes sont respectivement dissimulées dans des alésages prévus sous la face inférieure du boîtier (10).

5- Montre selon l'une quelconque des revendications précédentes, caractérisée en ce que l'ensemble constitué par une paire de griffes et sa barrette comporte en outre la barrette (22, 22′) sur laquelle est fixé le bracelet de la montre.
